# EUROPÄISCHE PATENTSCHRIFT

(11) **EP 3 375 058 B1**
(45) Veröffentlichungstag und Bekanntmachung des Hinweises auf die Patenterteilung: **21.04.2021**
(21) Anmeldenummer: 16790312.9
(22) Anmeldetag: 26.10.2016
(51) Int. Cl.: H01T 4/04, H01T 4/18, H01T 4/06, H01T 4/16, H01T 4/20

(54) **TRÄGEREINHEIT FÜR IN REIHE SCHALT- UND STAPELBARE FUNKENSTRECKEN**
SUPPORT UNIT FOR SPARK GAPS THAT CAN BE ARRANGED IN SERIES AND STACKED
UNITÉ DE SUPPORT POUR ÉCLATEURS À ÉTINCELLE EMPILABLES ET COMMUTABLES EN SÉRIE

(30) Priorität: 09.11.2015 DE 102015014893; 10.08.2016 DE 102016114787
(43) Veröffentlichungstag der Anmeldung: 19.09.2018
(73) Patentinhaber: DEHN SE + Co KG, 92318 Neumarkt / Opf. (DE)
(72) Erfinder: KRAUSS, Bernhard, 92348 Berg (DE); WAFFLER, Michael, 92318 Neumarkt (DE); WILDFEUER, Sabine, 92283 Lauterhofen (DE)
(74) Vertreter: Prinz & Partner mbB
(86) Internationale Anmeldenummer: PCT/EP2016/075807
(87) Internationale Veröffentlichungsnummer: WO 2017/080825

(56) Entgegenhaltungen:
- DE-A1-102011 102 864
- DE-C- 742 587
- US-A- 4 547 438
- US-A- 5 143 804

## Beschreibung

Die Erfindung betrifft eine Trägereinheit für in Reihe schalt- und stapelbare Funkenstrecken, bestehend aus einem Isolationskörper, welcher eine Ausnehmung entsprechend der Kontur einer scheibenförmigen Funkenstreckenelektrode aufweist, sowie umfassend Mittel zur Kontaktierung der jeweiligen Funkenstreckenelektrode.

Aus der DE 10 2011 102 864 ist eine Funkenstrecke mit mehreren in Reihe geschalteten, in Stapelanordnung befindlichen Einzelfunkenstrecken vorbekannt, wobei die Einzelfunkenstrecken durch Isolierstoffscheiben voneinander beabstandet und mit einer Federkontaktierung vorgesehen sind. Die Einzelfunkenstrecken weisen ring- oder scheibenförmige Elektroden auf. Darüber hinaus sind Steuerelemente zur Beeinflussung der Spannungsverteilung über der Stapelanordnung vorgesehen.

Gemäß der dortigen Lehre sind die zur Bildung einer der jeweiligen Einzelfunkenstrecken erforderlichen ring- oder scheibenförmigen Elektroden in jeweils einen Isolationskörper eingesetzt und von diesem zentriert gehalten. Die jeweiligen Isolierstoffscheiben sind zwischen den Isolationskörpern befindlich und werden von diesen fixiert. Zur Aufnahme und Zentrierung der Elektroden ist im Isolationskörper eine Ausnehmung vorhanden, deren Form der Kontur der jeweiligen Elektrode komplementär ist. Die notwendige Beabstandung und die elektrische Isolierung zwischen zwei aufeinanderfolgenden Elektroden, welche jeweils in separaten Isolationskörpern zentriert werden, wird durch ein Distanzelement oder durch Trennstrecken in Platten- oder Scheibenform gewährleistet.

Nachteilig bei dem geschilderten Stand der Technik ist das Erfordernis, zusätzlich zu den Isolationskörpern Trennstrecken vorzusehen, die in die Stapelanordnung zu integrieren sind, was den herstellungsseitigen sowie den Aufwand bei der Montage vergrößert.

Aus dem Vorgenannten ist es daher Aufgabe der Erfindung, eine weiterentwickelte Trägereinheit für in Reihe schalt- und stapelbare Funkenstrecken, bestehend aus einem Isolationskörper, anzugeben, die in einfacher Weise herstellbar ist und welche als Einzelmodul zu einem Stapel gefügt werden kann.

Die Lösung der Aufgabe der Erfindung erfolgt durch eine Trägereinheit gemäß der Merkmalskombination nach Anspruch 1. Eine weitere vorteilhafte Ausgestaltung ist Gegenstand des abhängigen Anspruchs 2.

Demnach wird von einer Trägereinheit für in Reihe schalt- und stapelbare Funkenstrecken ausgegangen. Die Trägereinheit besteht aus einem Isolationskörper. Der Isolationskörper weist eine Ausnehmung entsprechend der Kontur einer bevorzugt scheibenförmigen Funkenstreckenelektrode auf. Weiterhin ist die Trägereinheit mit Mitteln zur Kontaktierung der jeweiligen Funkenstreckenelektrode versehen.

Gemäß der Erfindung ist der Isolationskörper kastenförmig ausgebildet und weist mehrere, kammerartige Ausnehmungen auf.

In jede dieser Kammern kann dann eine Funkenstreckenelektrode eingesetzt werden. Die Kammerzwischenwände bilden dann die jeweilig erforderlichen Trennstrecken. Die Kammerseitenwände fixieren die Funkenstreckenelektroden seitlich.

Die kammerartigen Ausnehmungen weisen eine Kontur auf, die wiederum der Kontur der jeweiligen einzusetzenden Funkenstreckenelektrode angepasst ist. So kann z.B. die Unterseite der kammerartigen Ausnehmungen eine Kreisform aufweisen, wenn es sich um kreisförmige Scheiben-Funkenstreckenelektroden handelt, die von der Kammer aufgenommen werden.

Der kastenförmige Isolationskörper gemäß der Erfindung besitzt eine Öffnungsseite zum Einsetzen bzw. Einstecken der Funkenstreckenelektroden.

Diese Öffnungsseite ist verschließbar.

Gemäß der Erfindung kann von der Öffnungsseite her eine Kontaktierung der Funkenstreckenelektroden vorgenommen werden.

Bei einer bevorzugten Ausführungsform besteht der Isolationskörper aus einem Kunststoffmaterial, insbesondere Polytetrafluorethylen (PTFE).

Die Erfindung soll anhand eines Ausführungsbeispiels sowie mehrerer Figuren näher erläutert werden.

Die Figuren 1-5 zeigen Prinzipdarstellungen einer Trägereinheit mit integrierter Trennstrecke, wobei die Trägereinheit beispielsweise Funkenstreckenelektroden, ausgebildet als Graphitscheiben, aufnimmt. Gemäß der Fig. 1 ist die Trägereinheit als flacher Isolationskörper 1 ausgebildet. Dieser Isolationskörper 1 weist eine Ausnehmung 2 auf, die entsprechend der Kontur einer scheibenförmigen Funkenstreckenelektrode 3 ausgestaltet ist.

Im Inneren der Ausnehmung 2 befindet sich ein zum Zentrum der Ausnehmung 2 gerichteter kragenförmiger Rücksprung 4.

Dieser kragenförmiger Rücksprung 4, in welchem die jeweils eingesetzte Funkenstreckenelektrode 3 zur Anlage kommt, bildet die erforderliche elektrische Trennstrecke zur benachbarten Funkenstreckenelektrode (siehe Fig. 2).

Zusätzlich ist eine radiale Öffnung 5 als Aussparung zur Kontaktierung der entsprechenden Funkenstreckenelektrode 3 im Isolationskörper 1 vorgesehen.

Diese radiale Öffnung reicht bis zur Ausnehmung 2, so dass die erforderliche Kontaktierung der Funkenstreckenelektrode 3 möglich ist.

Die Fig. 2 stellt eine Anordnung einer Vielzahl von Isolationskörpern dar, die zu einem Stapel 6 gefügt sind.

Die Fig. 3 zeigt eine weitere Ausführungsform einer erfindungsgemäßen Trägereinheit mit einem kastenförmig ausgebildeten Isolationskörper 7.

Dieser kastenförmige Isolationskörper 7 weist mehrere, kammerartige Ausnehmungen 8 auf.

In jede der Kammern 8 ist eine Funkenstreckenelektrode 3 einsetzbar.

Die Kammerzwischenwände 9 bilden dann Trennstrecken 10. Die Kammerseitenwände 11 fixieren die jeweiligen Funkenstreckenelektroden 3 seitlich.

Der kastenförmige Isolationskörper 7 gemäß der Darstellung nach Fig. 3 weist eine obere Öffnungsseite zum Einsetzen oder Einstecken der betreffenden Funkenstreckenelektroden 3 auf.

Diese Öffnungsseite ist verschließbar (nicht gezeigt).

Von dieser Öffnungsseite her können dann auch Mittel zur Kontaktierung eingebracht oder angeordnet werden.

Die Fig. 4 zeigt eine Schnittdarstellung eines gestapelten Aufbaus mit einer Vielzahl von scheibenförmigen Elektroden 3 und Halterungen 1, gefügt zu einer Stapelanordnung, wobei der wirksame Abstand der Trennstrecke 4 über entsprechende Ausnehmungen in den scheibenförmigen Elektroden 3 einstellbar ist.

Die Fig. 5 zeigt verschiedene Ansichten nebst Längsschnitt durch eine Stapelanordnung, wobei der Trennungsabstand 4 eingestellt wird durch einen zweiteiligen Träger 1 und 12. Über die Abmessungen des Trägerteiles 12 lässt sich der wirksame Trennungsabstand variieren.

## Patentansprüche

1. Trägereinheit für in Reihe schalt- und stapelbare Funkenstrecken, bestehend aus einem Isolationskörper (7), welcher eine Ausnehmung (8) entsprechend der Kontur einer scheibenförmigen Funkenstreckenelektrode (3) aufweist, sowie umfassend Mittel zur Kontaktierung der Funkenstreckenelektrode (3),
**dadurch gekennzeichnet, dass**
der Isolationskörper (7) kastenförmig ausgebildet ist und mehrere, kammerartige Ausnehmungen (8) aufweist, wobei in jede kammerartige Ausnehmung (8) eine Funkenstreckenelektrode (3) einsetzbar ist, durch die Kammerzwischenwände (9) die jeweiligen Trennstrecken (10) bildbar und durch die Kammerseitenwände (11) die Funkenstreckenelektroden (3) seitlich fixierbar sind, wobei
der kastenförmige Isolationskörper (7) eine Öffnungsseite zum Einsetzen oder Einstecken der Funkenstreckenelektroden (3) aufweist, die Öffnungsseite verschließbar ist und von der Öffnungsseite her eine Kontaktierung der Funkenstreckenelektroden (3) vorgenommen werden kann.

2. Trägereinheit nach Anspruch 1,
**dadurch gekennzeichnet, dass**
der Isolationskörper (7) aus einem Kunststoffmaterial, insbesondere PTFE besteht.

## Claims

1. A support unit for spark gaps that are adapted to be connected in series and stacked, consisting of an insulating body (7) which has a recess (8) corresponding to the contour of a disc-shaped spark gap electrode (3), and comprising means for contacting the spark gap electrode (3),
**characterized in that**
the insulating body (7) is formed to be box-shaped and has a plurality of chamber-like recesses (8), wherein a respective spark gap electrode (3) can be inserted into each chamber-like recess (8), the respective isolating distances (10) can be formed by the chamber partition walls (9), and the spark gap electrodes (3) are adapted to be fixed laterally by the chamber side walls (11), wherein
the box-shaped insulating body (7) has an opening side for fitting in or inserting the spark gap electrodes (3), the opening side can be closed, and a contacting of the spark gap electrodes (3) can be performed from the opening side.

2. The support unit according to claim 1,
**characterized in that**
the insulating body (7) consists of a plastic material, in particular PTFE.

## Revendications

1. Unité de support pour des éclateurs aptes à être montés en série et à être empilés, composée d'un corps isolant (7) qui présente un évidement (8) correspondant au contour d'une électrode (3) d'éclateur en forme de disque, et comprenant des moyens pour contacter l'électrode (3) d'éclateur,
**caractérisée en ce que**
le corps isolant (7) est réalisé en forme de caisse et présente une pluralité d'évidements (8) en chambre, une électrode (3) d'éclateur étant apte à être insérée dans chaque évidement (8) en chambre, les sections de séparation (10) respectives pouvant être formées par les parois intermédiaires de chambre (9), et les électrodes (3) d'éclateur étant aptes à être fixées latéralement par les parois latérales de chambre (11),
le corps isolant (7) en forme de caisse présentant un côté d'ouverture pour l'insertion ou l'enfichage des électrodes (3) d'éclateur, le côté d'ouverture pouvant être fermé, et un contact des électrodes (3) d'éclateur pouvant être réalisé depuis le côté d'ouverture.

2. Unité de support selon la revendication 1,
**caractérisée en ce que**
le corps isolant (7) est réalisé en une matière plastique, en particulier en PTFE.
